# EUROPÄISCHE PATENTSCHRIFT

(11) **EP 0 428 775 B1**
(45) Veröffentlichungstag und Bekanntmachung des Hinweises auf die Patenterteilung: **07.05.1997**
(21) Anmeldenummer: 89121556.8
(22) Anmeldetag: 21.11.1989
(51) Int. Cl.: E04D 13/16, E04D 1/36

(54) **Vorrichtung zur Hinterlüftung von Dächern**
Device for ventilation of roofs
Dispositif pour la ventilation des toits

(43) Veröffentlichungstag der Anmeldung: 29.05.1991
(62) Teilanmeldung aus: 93112975.3
(73) Patentinhaber: NORM A.M.C. AG, CH-6472 Erstfeld/Kt. Uri (CH)
(72) Erfinder: Rickert, Hubert P.K., D-7270 Nagold-Emmingen (DE); Gödl, Fritz, CH-6373 Ennetbürgen (CH)
(74) Vertreter: Gesthuysen, Hans Dieter, Dipl.-Ing.

(56) Entgegenhaltungen:
- EP-A- 0 042 539
- EP-A- 0 117 391
- EP-A- 0 273 991
- WO-A-85/01538
- DE-A- 2 256 675
- DE-U- 8 715 159
- GB-A- 2 039 314
- US-A- 4 712 330

## Beschreibung

Die Erfindung betrifft eine Lüfterkappe aus Kunststoffmaterial zur Hinterlüftung von Dächern im First-, Walm- oder Gratbereich, mit einem Befestigungsbereich, mit einem Randbereich und mit einem den Befestigungsbereich und den Randbereich miteinander verbindenden Zwischenbereich, wobei der Zwischenbereich Luftdurchtrittsöffnungen und der Randbereich dachseitig ein sich über die Kappenlänge erstreckendes, elastisch nachgiebiges Abdichtorgan aufweist und das Abdichtorgan die Struktur einer Feinfadenbürste mit einer Vielzahl von elastischen, in zumindest weitestgehend strömungsdichter Packung angeordneten Bürstenfäden besitzt.

Grundsätzlich sind Lüfterkappen im Stand der Technik bekannt, bei denen unterschiedliche Abdichtorgane verwendet werden. Aus der DE - A - 2 256 675 geht eine Lüfterkappe mit einem Abdichtorgan hervor, das der Form der Dacheindeckung angepaßt ist. Eine Lüfterkappe dieser Art ist allerdings insoweit nachteilig, als für unterschiedliche Dacheindeckungsplatten unterschiedliche Lüfterkappen erforderlich sind.

Des weiteren ist aus der DE - U - 87 15 159 eine Lüfterkappe mit einem Abdichtorgan aus einem vorzugsweise offenporigen oder offenzelligen Schaumstoff bekannt, der bei entsprechender Belastung aufgrund seiner Nachgiebigkeit zumindest prinzipiell geeignet ist, den jeweils unterschiedliche Formen aufweisenden Spalt zwischen den Dacheindeckungsplatten und der Lüfterkappe zu verschließen. Befinden sich im Bereich dieses Spaltes jedoch scharfkantige Übergänge oder besonders ausgeprägte Abstandsdifferenzen, dann ist es schwierig und zum Teil sogar unmöglich, mit einem solchen aus Schaumstoff bestehenden Abdichtorgan die notwendige und zu fordernde Dichtfunktion zu erreichen. Außerdem besteht insbesondere bei offenporigen oder offenzelligen Schaumstoffen generell die Gefahr, daß sie im Laufe der Zeit spröde werden und dann die geforderte Abdichtwirkung nicht mehr in zufriedenstellendem Maße erbringen können. Hinzu kommt noch der starke Komprimierungsdruck bei den bekannten Schaumstoffdichtungen, der sehr verlegeunfreundliche Auswirkungen hat. Auch ist der optische Eindruck gerade im Walmbereich (Gratbereich) in den allermeisten Fällen sehr unschön, da das aus Schaumstoff bestehende Abdichtorgan stark sichtbar und auffällig aus den abzudichtenden Spalten hervorquillt.

Die geschilderten Nachteile treten bei einer Lüfterkappe der eingangs genannten Art, von der die Erfindung ausgeht und die aus der DE - A - 38 13 094 bekannt ist, also mit einem Abdichtorgan in Form einer Feinfadenbürste, nicht auf. Eine Feinfadenbürste als Abdichtorgan paßt sich problemfrei ohne Beeinträchtigung der Strömungsdichtheit den unterschiedlichsten Spaltformen, insbesondere auch bei scharfkantigen Übergängen, an, erbringt problemfrei die angestrebte Langzeitfunktion, insbesondere bei Verwendung von Bürstenfäden aus Polypropylen oder Nylon, besitzt keinerlei störende Kapillarwirkung und weist natürlich keine Versprödungseffekte auf. Ein weiterer wesentlicher Vorteil liegt darin, daß - unabhängig von der Art des Bedachungsmaterials - Probleme bei der Verlegung nicht auftreten, da aufgrund der Feinfadenbürsten keinerlei Komprimierungsgegendrücke entstehen, wie dies bei Schaumstoffdichtungen der Fall ist.

Eine Feinfadenbürste der genannten Art läßt sich ferner kostengünstig fertigen und über geeignete Verbindungs- oder Kuppelmittel an der jeweiligen Lüfterkappe befestigen. Von besonderem Vorteil ist es, wenn die Feinfadenbürste an der Lüfterkappe lösbar befestigbar ist. Hierdurch braucht das Abdichtorgan erst an der jeweiligen Baustelle mit der betreffenden Lüfterkappe verbunden zu werden, so daß in Abhängigkeit von den erforderlichen Abmessungen der Abdichtorgane lediglich unterschiedliche Abdichtorgane in Verbindung mit nur einem einzigen Typ von Lüfterkappen auf Lager gehalten werden müssen. Die jeweils erforderlichen Kombinationen können an der Baustelle den jeweiligen Anforderungen entsprechend problemfrei zusammengestellt werden. Dies hat auch den ganz wesentlichen Vorteil, daß Lüfterkappen ohne bereits angebrachtes Abdichtorgan verpackt, versandt und auf Lager gehalten werden können, wodurch sich beträchtliche Einsparungen an Verpackung und Lagerraumbedarf erzielen lassen, da die Lüfterkappen für sich ebenso kompakt verpackt werden können, wie die separat zu verpackenden Abdichtorgane in Form von Feinfadenbürsten.

Ferner entstehen bei herkömmlichen, mit der Lüfterkappe verklebten Kunststoff-Abdichtstreifen häufig dadurch Probleme, daß sich diese Abdichtstreifen durch Temperaturschwankungen und/oder UV-Einwirkung von der Lüfterkappe lösen und abfallen. Dies kann bei entsprechend hohen Temperaturen, wie sie im Sommer durchaus üblich sind, bereits beim Transport geschehen. Eine Feinfadenbürste als Abdichtorgan vermeidet dagegen zuverlässig diese Probleme.

Allerdings können bei der eingangs genannten Lüfterkappe mit Feinfadenbürste Probleme anderer Art auftreten. Einerseits sollen die Lüfterkappen möglichst universell verwendbar sein, d. h. möglichst weitgehend unabhängig von den verwendeten Dacheindeckungsplatten und den daraus resultierenden - in Form und Größe unterschiedlichen - Spalten. Andererseits hängt die abdichtende Wirkung des bürstenförmig ausgeführten Abdichtorgangs ab von der Länge und der Rückstellelastizität der Bürstenfäden sowie von der Größe des den einzelnen Bürstenfäden zugeordneten Spalts. Eine maximale abdichtende Wirkung würde verlangen, daß die Länge und die Rückstellelastizität der einzelnen Bürstenfäden der jeweiligen Größe des den einzelnen Bürstenfäden zugeordneten Spalts entsprechend gewählt würde.

Aus der EP - A - 0 273 991 ist ein Verfahren und eine Vorrichtung zur Herstellung von Bürstendichtungen für Türen und Fenster bekannt. Die Bürstendichtungen weisen bei einer Ausführungsform (Fig. 9) drei Bereiche mit unterschiedlich langen Bürstenfäden auf, wobei der mittlere Bereich die längsten Bürstenfäden aufweist und die Länge der Bürstenfäden der beiden äußeren Bereiche jeweils nach außen hin abnimmt. Allerdings stellen Fenster und Türen nicht nur ein anderes Fachgebiet als Dacheindeckungsplatten und insbesondere als Lüfterkappen dar, sondern es treten auch ganz andere Probleme auf als bei Lüfterkappen. Die Abdichtung bei Türen und Fenstern beruht nämlich auf einem gänzlich anderen Prinzip als die Abdichtung zwischen Lüfterkappen und Dacheindeckungsplatten. Bei Türen und Fenstern erfolgt die Abdichtung zwischen zwei gegeneinander beweglichen Elementen, in der Regel zwischen dem Türrahmen und der Tür bzw. dem Fensterrahmen und dem Fenster. Demgegenüber geht es bei der Lehre der Erfindung um die Abdichtung zwischen zwei Elementen, nämlich der Lüfterkappe und den Dacheindeckungsplatten, die jeweils räumlich fixiert sind, so daß eine Relativbewegung, die für die Abdichtung bei Türen und Fenstern charakteristisch ist, nicht auftritt. Außerdem geht aus der EP - A - 0 273 991 hervor, daß mit den bekannten Bürstendichtungen etwas ganz anderes erreicht werden soll als eine Anpassung an einen unebenen Untergrund, wie dies bei Dacheindeckungsplatten der Fall ist. Erreicht werden soll lediglich zum einen eine gute Abdichtung an der ebenen Dichtfläche einer Tür oder eines Fensters und zum anderen ein geringer Reibungswiderstand beim Öffnen oder Schließen der Tür bzw. des Fensters. Die seitlichen Borsten der äußeren Bereiche der bekannten Bürstendichtung haben dabei lediglich die Aufgabe, die Borsten des mittleren Bereichs zu stützen und sie nach dem Verschwenken des Fensters oder der Tür in eine aufrechte Position zurückzubringen.

Der Erfindung liegt die Aufgabe zugrunde, die bekannte Lüfterkappe, von der die Erfindung ausgeht, so auszugestalten und weiterzubilden, daß praktisch unabhängig von der Form der Spalte - zwischen der Dacheindeckung und der Lüfterkappe - stets eine einwandfreie Abdichtung gewährleistet ist.

Diese Aufgabe wird bei einer Lüfterkappe der eingangs genannten Art im wesentlichen dadurch gelöst, daß das Abdichtorgan in Richtung der Tiefe mindestens zwei Bereiche mit unterschiedlich langen Bürstenfäden aufweist, wobei die Länge der Bürstenfäden von einem Bereich zum nächsten in gleicher Richtung über die Tiefe der Feinfadenbürste zunimmt.

Dadurch, daß erfindungsgemäß das Abdichtorgan in Richtung der Tiefe mehrere, nämlich mindestens zwei Bereiche mit unterschiedlich langen Bürstenfäden aufweist, ist eine Optimierung der Lüfterkappe möglich. Bei einer nahezu universellen Verwendbarkeit ist nämlich eine außerordentlich gute abdichtende Wirkung gegeben, weil an jeder Stelle des Spalts zwischen der Lüfterkappe und den Dacheindeckungsplatten mindestens zwei Bürstenfäden mit unterschiedlicher Länge und unterschiedlicher Rückstellelastizität wirksam sind.

Bei der Erfindung ist erkannt worden, daß es für das der Erfindung zugrundeliegende Abdichtungsproblem wesentlich ist, daß der durch Abdichtung zu überbrückende Spalt eine kontinuierlich veränderliche Spaltweite hat. Durch die erfindungsgemäße Ausgestaltung des Abdichtorgans korrespondieren zu den unterschiedlichen Spaltweiten unterschiedlich wirksame Längen der Bürstenfäden, unterschiedliche Auslenkungen der Bürstenfäden im Bereich der lüfterkappenseitigen Befestigung und unterschiedliche Anschmiegwinkel zwischen den Bürstenfäden und der Dacheindeckung.

Insgesamt ist durch die Erfindung eine komplexe, integral optimale Abdichtung zwischen der Lüfterkappe und der Dacheindeckung trotz unterschiedlicher Spaltweiten möglich.

Die Rückstellelastizität der Bürstenfäden wird über die Wahl der jeweiligen Bürstenfadendurchmesser vorgenommen, wobei mit zunehmender Länge der Bürstenfäden auch Bürstenfäden mit zunehmendem Durchmesser und mit zunehmender Rückstellelastizität Verwendung finden.

Besonders vorteilhafte Ausgestaltungen der Erfindung sind in den Unteransprüchen angegeben und weitere vorteilhafte Merkmale der Erfindung werden im Zusammenhang mit der nachfolgenden Beschreibung von Ausführungsbeispielen erläutert. Es zeigt
- Fig. 1: eine schematische Darstellung einer Lüfterkappe mit einem bürstenförmigen Abdichtorgan und
- Fig. 2 bis 6: verschiedene Ausführungsvarianten von Feinfadenbürsten gemäß der Erfindung.

Fig. 1 zeigt eine Lüfterkappe 1, die einen Befestigungsbereich 2, einen dachseitigen Randbereich 3 und einen Zwischenbereich 4 umfaßt, wobei im Zwischenbereich 4 Luftdurchtrittsöffnungen 5 und im Randbereich 3 Stützelemente 6 in an sich bekannter Weise vorgesehen sind.

An der Unterseite des Randbereichs 3 der Lüfterkappe 1 ist ein Abdichtorgan 7 in Form einer Feinfadenbürste aus einer Vielzahl von Bürstenfäden 8 angebracht.

Gemäß der Erfindung ausgebildete Feinfadenbürsten können mit allen Arten von Lüfterkappen verwendet werden, so daß die in Fig. 1 gezeigte Lüfterkappe 1 nur als Beispiel für derartige Lüfterkappen zu betrachten ist. Die erfindungsgemäße Abdichtung unter Verwendung einer Feinfadenbürste ist demgemäß für First-, Walm- und Gratbereiche, aber auch für Kehlbereiche verwendbar.

Fig. 2 zeigt eine Ausführungsform, bei der das Abdichtorgan 7 in Form einer Feinfadenbürste an einem Trägerteil 9 angebracht ist und Bürstenfäden 8 unterschiedlicher Länge aufweist, so daß die Feinfadenbürste an ihrem vom Trägerteil 9 abgewandten Ende einen keilförmigen Bereich 10 besitzt.

Bei der Ausführungsvariante nach Fig. 3 ist die Feinfadenbürste im wesentlichen über ihre gesamte Höhe etwa keilartig ausgebildet, und das Trägerteil 9 weist eine Ausnehmung 11 auf, in deren Bereich vorzugsweise eine Kupplung bzw. Verbindung mit der zugehörigen Lüfterkappe 1 möglich ist.

Bei der Ausführungsvariante nach Fig. 4 besteht die Feinfadenbürste aus mehreren Bereichen unterschiedlicher Länge der Bürstenfäden 8, wobei sich zwischen den einzelnen Bereichen gestufte Übergänge ergeben. In der Praxis können in diesem Fall drei Leisten von Bürstenfäden 8 miteinander kombiniert werden. Das Trägerteil 9 ist bei der Ausführungsform gemäß Fig. 4 mit einem Befestigungsteil 12 verbunden, das mit dem Trägerteil 9 einen spitzen Winkel einschließt.

Eine zur Fig. 4 analoge Anordnung zeigt Fig. 5, wobei in diesem Ausführungsbeispiel die Feinfadenbürste insgesamt schräg keilförmig mit stumpfem Ende ausgebildet ist.

Fig. 6 zeigt eine im wesentlichen der Fig. 4 entsprechende Ausführungsform einer Anordnung nach der Erfindung, wobei in diesem Falle an dem Befestigungsteil 12 Kuppelnocken 18 oder -noppen angebracht sind, die vorzugsweise seitliche Klemmrippen besitzen. Über diese Kuppelnocken 18, die auch klemmend wirken können, kann das Abdichtorgan 7 in einfacher Weise mit der zugehörigen Lüfterkappe verbunden werden, da es dazu nur erforderlich ist, die Kuppelnocken 18 in entsprechende Aufnahmeschlitze zu stecken und einschnappen zu lassen. Die Kuppelnocken 18 können dabei gleichzeitig Auflageorgane für Firstkappen bilden.

Die einzelnen Bürstenfäden 8 besitzen einen Durchmesser im Bereich von 0,10 bis 0,40 mm und vorzugsweise im Bereich von 0,15 bis 0,35 mm, was gleichbedeutend damit ist, daß die Feinfadenbürste gemäß der Erfindung pro laufenden Längeneinheit eine große Anzahl von Bürstenfäden 8 aufweist. Diese Bürstenfäden können aus Kunststoffmaterial, insbesondere Polypropylen oder Nylon bestehen, aber es ist auch die Verwendung von feinen Metallfäden sowie Naturfasern pflanzlicher oder tierischer Herkunft möglich, wobei prinzipiell auch Mischungen dieser unterschiedlichen Fasern von Vorteil sein können.

Die Bürstenfäden 8 erbringen zwar bereits dann, wenn sie geradlinig ausgebildet sind aufgrund ihrer dichten Packung die notwendige Strömungsdichtheit, aber bevorzugt sind die Bürstenfäden 8 in ihrer Längsebene verformt, insbesondere gewellt, da sich auf diese Weise eine gegenseitige Verhakung ergibt, die ergänzend dazu beiträgt, daß auch bei starkem Winddruck kein Luftdurchbruch auftreten kann. Dies ergibt eine hervorragende Eintragssicherheit gegen Flugschnee und/oder Schlagregen.

Je länger die Feinfadenbürste in der Praxis sein muß, um den Spalt zwischen Dacheindeckung und Lüfterkappe 1 abzudichten, desto größer wird der Durchmesser der Bürstenfäden 8 gewählt, um in jedem Falle die notwendige Rückstellelastizität zu gewährleisten. In der Praxis werden vorzugsweise Leisten mit Bürstenfäden 8 mit Längen von 30, 40, 50, 60, 75, 95 und 105 mm vorgesehen, wobei ein wesentlicher Vorteil darin besteht, daß die Leisten mit unterschiedlich langen Bürstenfäden 8 praktisch erst baustellenseitig mit der zugehörigen Lüfterkappe 1 verbunden werden müssen, was ohne weiteres möglich ist, da über das Trägerteil 9 der Feinfadenbürste eine entsprechende Kupplung mit der Lüfterkappe 1 auf einfachste Weise möglich ist.

Diese Kuppelbarkeit gestattet es, Feinfadenbürsten bzw. Leisten von Feinfadenbürsten und Lüfterkappen 1 getrennt zu verpacken, zu versenden und auch zu lagern, was dazu führt, daß beispielsweise in einer Verpackungseinheit statt bisher 30 Lüfterkappen jetzt 150 Lüfterkappen verpackt werden können, wobei diese Zahlen nur Beispiele darstellen, jedoch den erzielbar großen Vorteil dokumentieren.

Das erfindungsgemäße Abdichtorgan 7 ist unter Berücksichtigung der jeweiligen Materialwahl und aufgrund des Aufbaus aus einer Vielzahl von separaten Einzelelementen äußerst temperaturbeständig, auch unter schwierigen Gegebenheiten strömungsdicht und vor allem in bezug auf das jeweilige Abdichtproblem äußerst anpassungsfähig. Aufgrund der Verwendung der besonderen erfindungsgemäßen Feinfadenbürste als Abdichtorgan 7 ist jedes Bedachungsmaterial 100%-ig abgedichtet, ohne daß bei Ecken und Wölbungen offene Stellen bleiben, durch die Schlagregen und/oder Flugschnee eingetragen werden können. Weiterhin besteht keinerlei Gefahr, daß - wie dies bei herkömmlichen Schaumstoffabdichtungen der Fall sein kann - das Abdichtungsmaterial von Vögeln zum Nestbau verwendet und dadurch die Abdichtfunktion verschlechtert wird. Von besonderem Vorteil ist weiterhin, daß aufgrund der Verwendung einer Feinfadenbürste als Abdichtmaterial bei der Verlegung und Montage der Lüfterkappe 1 keine Gegen- bzw. Komprimierungsdrücke aufgrund des Abdichtmaterials auftreten.

Die Bürstenfäden können bevorzugt kreisförmigen, elliptischen, dreieckigen, quadratischen oder rhombischen Querschnitt besitzen. Der Querschnittsverlauf über die Länge des Bürstenfadens kann dabei zylindrisch oder konisch sein.

## Patentansprüche

1. Lüfterkappe (1) aus Kunststoffmaterial zur Hinterlüftung von Dächern im First-, Walm- oder Gratbereich, mit einem Befestigungsbereich (2), mit einem Randbereich (3) und mit einem den Befestigungsbereich (2) und den Randbereich (3) miteinander verbindenden Zwischenbereich (4), wobei der Zwischenbereich (4) Luftdurchtrittsöffnungen (5) und der Randbereich (3) dachseitig ein sich über die Kappenlänge erstreckendes, elastisch nachgiebiges Abdichtorgan (7) aufweist und das Abdichtorgan (7) die Struktur einer Feinfadenbürste mit einer Vielzahl von elastischen, in zumindest weitestgehend strömungsdichter Packung angeordneten Bürstenfäden (8) besitzt, **dadurch gekennzeichnet,** daß das Abdichtorgan (7) in Richtung der Tiefe mindestens zwei Bereiche mit unterschiedlich langen Bürstenfäden (8) aufweist, wobei die Länge der Bürstenfäden (8) von einem Bereich zum nächsten in gleicher Richtung über die Tiefe der Feinfadenbürste zunimmt.

2. Lüfterkappe nach Anspruch 1, dadurch gekennzeichnet, daß der Durchmesser der Bürstenfäden (8) im Bereich von etwa 0,10 bis 0,40 mm, insbesondere im Bereich von 0,15 bis 0,35 mm gelegen ist.

3. Lüfterkappe nach Anspruch 1 oder 2, dadurch gekennzeichnet, daß die Bürstenfäden (8) aus Kunststoffmaterial, insbesondere Polypropylen oder Nylon, aus Metall und/oder aus Naturfasern bestehen.

4. Lüfterkappe nach einem der Ansprüche 1 bis 3, dadurch gekennzeichnet, daß das Abdichtorgan (7) mit einer im Bereich von etwa 2 bis 6 mm liegenden, vorzugsweise etwa 2 bis 3 mm betragenden Breiten- bzw. Tiefenabmessung ausgebildet ist.

5. Lüfterkappe nach einem der Ansprüche 1 bis 4, dadurch gekennzeichnet, daß die Bürstenfäden (8) zumindest zum Teil verformt, insbesondere gewellt ausgebildet sind.

6. Lüfterkappe nach einem der Ansprüche 1 bis 5, dadurch gekennzeichnet, daß die Bürstenfäden (8) unterschiedliche Steifigkeit besitzen, insbesondere die randseitig gelegenen Bürstenfäden steif ausgebildet sind.

7. Lüfterkappe nach einem der Ansprüche 1 bis 6, dadurch gekennzeichnet, daß die Feinfadenbürste mindestens zwei hintereinander kombinierte Bürstenstreifenleisten aufweist, daß die Bürstenfäden (8) jeder Bürstenstreifenleiste untereinander die gleiche Länge haben und daß die Bürstenfäden (8) unterschiedlicher Bürstenstreifenleisten unterschiedliche Längen haben.

## Claims

1. A ventilation cap (1) made of plastics material for the background ventilation of roofs in the ridge, hip or groin regions, having a fixing region (2), having an edge region (3) and having an intermediate region (4) joining the fixing region (2) and the edge region (3) to each other, wherein the intermediate region (4) comprises air passageway openings (5) and the edge region (3) comprises an elastically non-rigid sealing element (7) extending over the length of the cap on the roof side, and the sealing element (7) has the structure of a fine-filament brush with a plurality of elastic brush filaments (8) disposed with a packing which is at least substantially impervious to flow, **characterised in that** the sealing element (7) comprises at least two regions with brush filaments (8) of different lengths along its depth, wherein the length ofthe brush filaments (8) increases in the same direction from one region to the next over the depth of the fine-filament brush.

2. A ventilation cap according to claim 1, characterised in that the diameter of the brush filaments (8) is fixed within the range from about 0.10 to 0.40 mm, particularly within the range from 0.15 to 0.35 mm.

3. A ventilation cap according to claim 1 or 2, characterised in that the brush filaments (8) consist of plastics material, particularly of polypropylene or nylon, of metal and/or of natural fibres.

4. A ventilation cap according to any one of claims 1 to 3, characterised in that the sealing element (7) is constructed with a width or depth dimension within the range of about 2 to 6 mm, preferably about 2 to 3 mm.

5. A ventilation cap according to any one of claims 1 to 4, characterised in that the brush filaments (8) are, at least in part, of deformed construction, preferably corrugated.

6. A ventilation cap according to any one of claims 1 to 5, characterised in that the brush filaments (8) have different stiffnesses, and in particular the brush filaments placed at the edge are of stiff construction.

7. A ventilation cap according to any one of claims 1 to 6, characterised in that the fine-filament brush comprises at least two brush strip lengths combined one behind the other, that the brush filaments (8) of each brush strip length are each of the same length, and that the brush filaments (8) of different brush strip lengths are of different lengths.

## Revendications

1. Chapeau de ventilation (1) en matière synthétique pour l'aération arrière de toits dans la zone du faîte, de la croupe ou de l'arête, comprenant une zone de fixation (2), une zone marginale (3) et une zone intermédiaire (4) reliant l'une à l'autre la zone de fixation (2) et la zone marginale (3), dans lequel la zone intermédiaire (4) présente des ouvertures (5) de pénétration pour l'air et la zone marginale (3) présente, du côté du toit, un organe d'étanchéification (7) apte à une déformation élastique s'étendant sur toute la longueur du chapeau, et l'organe d'étanchéification (7) possède la structure d'une brosse à poils fins comprenant une multitude de poils de brosse élastiques (8) tassés de manière au moins la plus étanche possible à l'écoulement, caractérisé en ce que l'organe d'étanchéification (7) présente, dans le sens de sa profondeur, au moins deux zones possédant des poils de brosse (8) de longueurs différentes, la longueur des poils de brosse (8) d'une zone à l'autre augmentant dans la même direction sur la profondeur de la brosse à poils fins.

2. Chapeau de ventilation selon la revendication 1, caractérisé en ce que le diamètre des poils de brosse (8) se situe dans le domaine d'environ 0,10 à 0,40 mm, en particulier dans le domaine de 0,15 à 0,35 mm.

3. Chapeau de ventilation selon la revendication 1 ou 2, caractérisé en ce que les poils de brosse (8) sont constitués d'une matière synthétique, en particulier de polypropylène ou de nylon, de métal et/ou de fibres naturelles.

4. Chapeau de ventilation selon l'une quelconque des revendications 1 à 3, caractérisé en ce que l'organe d'étanchéification (7) est réalisé avec une dimension en largeur, respectivement en profondeur, se situant dans le domaine d'environ 2 à 6 mm, s'élevant de préférence d'environ 2 à 3 mm.

5. Chapeau de ventilation selon l'une quelconque des revendications 1 à 4, caractérisé en ce que les poils de brosse (8) sont réalisés en étant au moins partiellement déformés, en particulier ondulés.

6. Chapeau de ventilation selon l'une quelconque des revendications 1 à 5, caractérisé en ce que les poils de brosse (8) possèdent une rigidité différente, en particulier les poils de brosse situés du côté du bord sont réalisés de manière rigide.

7. Chapeau de ventilation selon l'une quelconque des revendications 1 à 6, caractérisé en ce que la brosse à poils fins présente au moins deux lattes de bandes de brosses combinées l'une derrière l'autre, en ce que les poils de brosse (8) de chaque latte de bande de brosse ont la même longueur l'une par rapport à l'autre et en ce que les poils de brosse (8) de lattes de bandes de brosses différentes possèdent des longueurs différentes.
